# EUROPÄISCHE PATENTSCHRIFT

(11) **EP 0 306 672 B1**
(45) Veröffentlichungstag und Bekanntmachung des Hinweises auf die Patenterteilung: **23.10.1991**
(21) Anmeldenummer: 88111656.0
(22) Anmeldetag: 20.07.1988
(51) Int. Cl.: B21C 37/26

(54) **Verfahren und Vorrichtung zum wendelförmigen Aufwickeln von Metallband auf Rohre**
Method and apparatus for helically coiling metal strip on tubes
Procédé et appareil pour l'enroulement en hélice d'un ruban métallique sur des tubes

(30) Priorität: 05.09.1987 DE 3729859
(43) Veröffentlichungstag der Anmeldung: 15.03.1989
(73) Patentinhaber: Balcke-Dürr AG, D-40882 Ratingen (DE)
(72) Erfinder: Joekel, Alfred, D-4300 Essen 16 (DE); Denner, Peter, D-4030 Ratingen 1 (DE); Herrmann, Wolfgang, D-4030 Ratingen 1 (DE)
(74) Vertreter: Stenger, Watzke & Ring Patentanwälte

(56) Entgegenhaltungen:
- DE-C- 556 390
- DE-C- 2 313 436
- DE-C- 2 436 768
- DE-C- 3 131 473
- DE-C- 3 320 235

## Beschreibung

Die Erfindung betrifft ein Verfahren und eine Vorrichtung zum wendelförmigen Aufwickeln von Metallband, vorzugsweise aus Aluminium oder dgl., auf Rohre, vorzugsweise mit einem von der Kreisform abweichenden Rohrquerschnitt, insbesondere Ovalrohre aus Stahl, wobei das Rohr gedreht und das Band unter Kaltverformung an die jeweilige Rohrkrümmung angepaßt wird, indem das hochkantstehende Band unter Zugspannung mit von der Fuß- zur Kopfkante zunehmender Verformung auf das Rohr aufgezogen und unmittelbar vor dem Aufbringen auf das Rohr einem die Anpassung des geradlinig zulaufenden Bandes an die jeweilige Rohrkrümmung unterstützenden Walzvorgang unterworfen wird.

Aus der DE-PS 23 13 436 ist ein Verfahren zum wendelförmigen Aufwickeln von mit einem an der Fußkante rechtwinklig abgebogenen Rand versehenem Band auf Rohre mit ovalem Querschnitt bekannt, wobei das Rohr gedreht und das Band unter Kaltverformung an den jeweiligen Radius des Rohres angepaßt wird, indem das Band unter Zugspannung und unter von der Fuß- bis zur Kopfkante entsprechend dem jeweiligen Rohrradius zunehmender Verformung in der Bandebene glatt auf das Rohr aufgezogen und hierbei senkrecht gehalten wird. Um ein glattes und rissfreies Aufbringen trotz des ovalen Rohrquerschnittes und der hieraus resultierenden, pulsierenden Beanspruchung des Bandes zu ermöglichen, wird bei dem bekannten Verfahren der an der Fußkante befindliche Rand des Bandes über einen Winkel von 90° hinaus abgebogen und nach dem Aufziehen auf das Rohr in eine annähernd rechtwinklige Lage zurückgedrückt. Der senkrechtstehende Schenkel des Bandes kann unmittelbar vor der Auflaufstelle auf das Rohr durch beidseitige Druckkräfte zusätzlich gestreckt werden, um die Anpassung des Bandes an die unterschiedlichen Radien des ovalen Rohres zu begünstigen und eine Erhöhung der Wickelgeschwindigkeit zu erzielen. Zur Erzeugung der kontinuierlich wirksamen Druckkräfte ist bei der aus der DE-PS 23 13 436 bekannten Vorrichtung an der das Band dem Rohr zuführenden Bandführung mindestens eine Druckrolle angeordnet, die frei drehbar gelagert und mit ihrer Drehachse parallel zur Bandebene, jedoch im spitzen Winkel zur Bewegungsrichtung des Bandes mit zum abgewinkelten Rand des Bandes weisender Vorderseite angeordnet ist. Mit diesem bekannten verfahren und der zugehörigen Vorrichtung läßt sich im Querschnitt L-förmiges Band glatt und rissfrei auf ovale Rohre aufwickeln, die zur Herstellung von Wärmeaustauschelementen verwendet werden.

Nach der DE-PS 24 36 768 können gleichzeitig mehrere Bänder als mehrgängige Wendel auf das Rohr aufgewickelt werden, wobei sich der Vorteil ergibt, daß die Zufuhr der Bänder gleichmäßig über den die Drehachse des Rohres umgebenden Umfang verteilt ist.

Aus der DE-PS 31 31 473 ist weiterhin eine Vorrichtung zum wendelförmigen Bewickeln von Rohren kreisförmigen Querschnitts mit Band bekannt, bei welcher das Band unmittelbar vor dem Aufbringen auf das Rohr durch einen Walzvorgang verformt wird, der durch ein angetriebenes Walzelement und einen reibschlüssig mitlaufenden Walzteller bewirkt wird. Der Walzteller ist hierbei gegenüber der Rohrachse anstellbar und gegenüber dem Walzelement zustellbar gelagert. Das Walzelement ist als ein das Rohr konzentrisch umgebender Walzring mit rechtwinklig zur Rohrachse verlaufender Walzfläche ausgebildet, der synchron mit dem Rohr vom Drehantrieb des Rohres angetrieben wird. Auch diese Vorrichtung hat sich in der Praxis bewährt. Sie ist jedoch nicht zum Aufwickeln von Band auf Rohre mit von der Kreisform abweichender Querschnittsform geeignet.

Mit der DE-PS 33 20 235 sind schließlich ein Verfahren und eine Vorrichtung zum wendelförmigen Aufwickeln von hochkantstehendem Band auf Rohre mit von der Kreisform abweichendem, vorzugsweise ovalen oder elliptischen Querschnitt bekannt geworden, bei denen das Band unmittelbar beim Aufbringen auf das Rohr einem Walzvorgang unterworfen wird; das Band wird bei seinem periodisch wiederkehrenden Aufbringen auf Rohrbereiche mit kleinem Krümmungsradius mindestens in seinem äußeren Randbereich ausgewalzt, wobei die Stärke des Auswalzvorganges mit abnehmendem Krümmungsradius des Rohres bis zum Erreichen des kleinsten Krümmungsradius kontinuierlich zunimmt und mit wieder zunehmendem Krümmungsradius des Rohres entsprechend abnimmt. Die hierzu verwendete Walzrolle, die auf die senkrecht zur Rohroberfläche verlaufende Fläche des Bandes wirkt, wird durch einen Druckstößel gesteuert, so daß das auf das Rohr aufgezogene Band bei seinem periodisch wiederkehrenden Aufbringen auf Rohrbereiche mit kleinem Krümmungsradius mit höheren Druckkräften der Walzrolle beaufschlagt wird als bei seinem Aufbringen auf Rohrbereiche mit größerem Krümmungsradius. Dies ergibt sich selbsttätig dadurch, daß der mit seinem einen Ende an einem ortsfesten Drucklager abgestützte Druckstößel eine zunehmende Druckkraft auf die beweglich im Wickelkopf gelagerte Walzrolle ausübt, wenn der Wickelkopf von dem sich drehenden Rohr in radialer Richtung nach außen bewegt wird.

Mit diesen bekannten Verfahren und Vorrichtungen wurde das auf das Rohr aufzuwickelnde Band in seinem Kopfbereich zur Unterstützung der Dehnung bei seiner Anpassung an die im Verhältnis zur Fußkante größere Bogenlänge an der Kopfkante durch senkrecht zur Bandfläche wirkende Kräfte ausgewalzt. Dieses eine Verlängerung des Bandes im Bereich der Kopfkante bewirkende Auswalzen diente dazu, Anrisse in der Kopfkante zu vermeiden und das Fließen des Bandmaterials innerhalb der Streckgrenze zu halten.

Der Erfindung liegt die Aufgabe zugrunde, ein Verfahren und eine Vorrichtung der eingangs beschriebenen Art zu schaffen, mit dem auch rissempfindliche Metallbänder, insbesondere solche aus Aluminium oder dgl., mit hoher Geschwindigkeit auf Rohre aufgewickelt werden können, wobei das Band im Querschnitt I- oder L-förmig ausgebildet sein kann.

Die Lösung dieser Aufgabenstellung durch das erfindungsgemäße Verfahren ist dadurch gekennzeichnet, daß auf den Kopfbereich des auf das Rohr auflaufenden Bandes eine zentripetale Druckkraft von einer Größe aufgebracht wird, bei der Material des Bandes in Richtung auf die Fußkante verdrängt wird und für die Dehnung des Bandes im Kopfbereich zusätzlich zur Verfügung steht.

Mit diesem Vorschlag weicht die Erfindung von der bisherigen Praxis ab, bei der das Band auf seiner hochkant zum Rohr stehenden Fläche zwecks besserer und schnellerer Anpassung an die Krümmung der Rohroberfläche ausgewalzt wurde. Statt dessen wird zur Vermeidung von Rissen im Kopfbereich, d.h. zur Begrenzung der Fließbewegung auf Werte unterhalb der Streckgrenze mit der Erfindung eine zentripetale Druckkraft auf die Kopfkante des Bandes aufgebracht. Hierdurch wird einerseits der Außendurchmesser des Bandes reduziert, wodurch infolge der Verringerung des Widerstandsmomentes die Rissgefahr herabgesetzt wird. Andererseits steht das durch die zentripetale Druckkraft nach innen in Richtung auf die Fußkante verdrängte Bandmaterial als zusätzliches Material für die Dehnung des Bandes im Kopfbereich zur Verfügung, wodurch ebenfalls ein Überschreiten der Streckgrenze vermieden wird. Schließlich bewirken die in zentripetaler Richtung ausgeübten Druckkräfte eine Materialverdichtung im Kopfbereich des Bandes, die zu einer Verdickung der äußeren Randzone und damit zu einer Erhöhung der Stabilität führt. Insgesamt ergibt sich mit dem erfindungsgemäßen Vorschlag eine Walz-, Druck- und Streckbeaufschlagung des auf das Rohr auflaufenden Bandes im Kopfbereich, die eine erhebliche Leistungssteigerung beim wendelförmigen Aufwickeln auch rissempfindlicher Bänder ermöglicht.

Um die Wirkung dieser kombinierten Beeinflussung des Bandes im Kopfbereich zu verbessern, kann gemäß einem weiteren Merkmal der Erfindung der Druckpunkt der auf die Kopfkante des Bandes einwirkenden zentripetalen Druckkraft der Auflaufstelle der Fußkante des Bandes auf die Rohroberfläche um einen vorgegebenen Winkel voreilen. Hierdurch wird insbesondere ein fester Sitz der Fußkante des Bandes auf der Rohroberfläche sichergestellt.

Das erfindungsgemäße Verfahren eignet sich sowohl bei Rohren mit kreisförmigem als auch insbesondere bei Rohren mit von der Kreisform abweichendem Rohrquerschnitt. Im letztgenannten Fall, d.h. bei Rohren mit einem von der Kreisform abweichendem Rohrquerschnitt kann der Druckpunkt der zentripetalen Druckkraft gemäß einem weiteren Merkmal der Erfindung eine oszillierende, auf die Querschnittsform abgestimmte Vorlaufbewegung ausführen, indem der Druckpunkt mit abnehmendem Krümmungsradius der Rohroberfläche von einer ersten Endstellung ausgehend entgegen der Auflaufrichtung des Bandes bis zu einer zweiten Endstellung verlagert und anschließend mit zunehmendem Krümmungsradius in die erste Endstellung zurückbewegt wird. Hierdurch steht die auf den Kopfbereich des Bandes ausgeübte zentripetale Druckkraft länger an. Außerdem wird mit abnehmendem Krümmungsradius der Rohroberfläche durch die entgegen der Auflaufrichtung des Bandes erfolgende Verlagerung des Druckpunktes ein gewisser Staucheffekt erzielt, der nach Überschreiten des kleinsten Krümmungsradius durch die Zurückbewegung des Druckpunktes in eine Straffung desjenigen Teils des Bandes übergeht, das auf die Rohroberfläche mit größtem Krümmungsradius aufgezogen wird. Die oszillierende Vorlaufbewegung des Druckpunktes gemäß der Erfindung führt dazu, daß sich die starken Zugkräfte des Bandes beim Aufbringen auf das Rohr in den kleinen Krümmungsradien stark reduzieren, wodurch das Aufbringen des Bandes ruckfreier abläuft, so daß auch weicheres Bandmaterial, wie beispielsweise Aluminium, mit hoher Geschwindigkeit und ohne die Gefahr des Entstehens von Anrissen verarbeitet werden kann. Außerdem verringert sich die Beaufschlagung der Rohre an den kleinen, auf dem größten Durchmesser liegenden Biegeradien, wodurch es möglich wird, dünnwandigere Rohre sowie Rohre aus weicherem Material zu verwenden, beispielsweise Rohre aus Aluminium.

Die zur Durchführung des erfindungsgemäßen Verfahrens verwendete Vorrichtung umfaßt mindestens einen relativ zur Drehachse des Rohres entsprechend dem jeweiligen Rohrradius beweglichen Wickelarm, dessen Wickelkopf außer Führungselementen für das hochkantstehend zugeführte Band eine Walzrolle aufweist und ständig an die Oberfläche des sich drehenden Rohres angedrückt wird.

Die erfindungsgemäße Weiterbildung einer derartigen Vorrichtung ist dadurch gekennzeichnet, daß die durch eine in Richtung auf die Rohroberfläche wirkende Druckkraft belastete Walzrolle als Druckrolle ausgeführt ist, die mit einer den Kopfbereich des Bandes erfassenden und Material des Bandes in Richtung auf die Fußkante verdrängenden Nut versehen ist und um eine parallel zur Drehachse des Rohres verlaufende Achse frei drehbar im Wickelkopf gelagert ist.

Mit Hilfe dieser genuteten Druckrolle der Erfindung läßt sich die zentripetale Druckkraft problemlos auf die Kopfkante des auf das Rohr auflaufenden Bandes aufbringen, da das Band während des Auflaufens auf die Rohroberfläche durch die Nut in der Druckrolle zusätzlich geführt wird. Über die Querschnittsausbildung der Nut kann hierbei zusätzlich Einfluß auf die Materialverlagerungen im Kopfbereich des Bandes genommen werden. Zusätzlich zur radial nach innen gerichteten Druckkraft bewirken die Flanken der Nut in der Druckrolle eine auf die Seitenflächen des Bandes im Kopfbereich ausgeübte Streckkraft, die die kombinierte Walz-, Druck- und Streckbeaufschlagung unterstützt.

Bei einer bevorzugten Ausführung der Erfindung ist die Druckrolle in einem Schieber gelagert, der senkrecht zur Rohroberfläche verschiebbar im Wickelkopf geführt und durch die in Richtung auf die Rohroberfläche wirkende Druckkraft belastet ist. Die Höhe dieser Druckkraft ist einstellbar. Außerdem ist es möglich, die Druckkraft in Abhängigkeit von der jeweiligen Stellung des Rohres zu verändern, d.h. pulsierend aufzubringen. Vorzugsweise ist der Schieber durch den Kolben eines Druckmittelzylinders belastet.

In Übereinstimmung mit bekannter Konstruktionen kann der Wickelarm als zweiarmiger Hebel ausgebildet und am hinteren Ende mit einem Druckmittelzylinder verbunden sein, der die Andrückkraft des am anderen Ende des Wickelarmes angeordneten Wickelkopfes an die Rohroberfläche erzeugt. Bei einer derartigen Konstruktion ergibt sich eine besondere erfindungsgemäße Weiterbildung, wenn der Wickelarm auf einem Exzenter gelagert wird, dessen Exzentrizität entsprechend dem Unterschied zwischen dem kleinsten und größten Radius des Rohrquerschnittes einstellbar ist und der synchron mit dem Drehantrieb des Rohres mit einer Drehzahl angetrieben wird, die der Drehzahl des Rohres multipliziert mit der Zahl der Exzentrizität des Rohrquerschnittes entspricht.

Gemäß einem weiteren Merkmal der Erfinding kann der Exzenter durch einen den Wickelarm lagernden Exzenterbolzen gebildet werden, der an einem Exzenterschlitten angeordnet ist, welcher in einer Führungsnut einer drehend angetriebenen Exzenterscheibe mittels einer Stellspindel relativ zur Drehachse der Exzenterscheibe verstellbar geführt ist. Hierdurch ergibt sich eine einfache, robuste und dennoch zuverlässige Möglichkeit, die Exzentrizität der Lagerung des jeweiligen Wickelarmes in Abhängigkeit von der gewünschten oszillierenden Bewegung einzustellen.

Um auch den Vorlaufwinkel des Druckpunktes der zentripetalen Druckkraft im Verhältnis zur Auflaufstelle des Bandes stufenlos einstellen zu können, ist gemäß einem weiteren Merkmal der Erfindung die Exzenterscheibe mit einem Spannbolzen versehen, der über eine Kegelspannbüchse mittels einer auf den Spannbolzen aufgeschraubten Spannmutter in einem Exzenter-Antriebszahnrad festklemmbar ist.

Da bei der Durchführung des erfindungsgemäßen Verfahrens das sich drehende Rohr beim wendelförmigen Bewickeln mit Band infolge der hohen Drehzahlen sehr stark mit Kräften belastet wird, die das Rohr zu tordieren versuchen, wird mit der Erfindung vorgeschlagen, zwei Drehantriebe für das zu bewickelnde Rohr vorzusehen, zwischen denen der bzw. die Wickelarme angeordnet sind, wobei ein Drehantrieb unmittelbar am zu bewickelnden Rohr und der andere Drehantrieb am mit Band bewickelten Rohr angreift. Durch diese Verwendung von zwei Drehantrieben für das Rohr wird der Torsionsbeanspruchung des Rohres derart entgegengewirkt, daß trotz der starken Belastung insbesondere der Rohre mit von der Kreisform abweichendem Querschnitt dünnwandigere Rohre ebenso verarbeitet werden können wie Rohre aus weicherem Material, beispielsweise Aluminium.

Bei einer konkreten Ausgestaltung des erfindungsgemäßen Doppelantriebes besteht jeder Drehantrieb aus einer mit einer Verzahnung versehenen und an einer Tragplatte drehbar gelagerten Antriebsscheibe, die mit einer den Außenabmessung des unbewickelten Rohres bzw. des mit Band bewickelten Rohres entsprechenden Aussparung versehen und über ein Zwischenrad von einer Antriebs- bzw. Zwischenwelle angetrieben ist.

Um die oszillierende Vorlaufbewegung der zentripetalen Druckkraft auf einfache Weise der jeweiligen Querschnittsform des zu bewickelnden Rohres anpassen zu können, greift gemäß einer Weiterbildung der erfindungsgemäßen Vorrichtung in die Verzahnung der Antriebsscheibe zusätzlich ein jeweils einem Wickelarm zugeordnetes Wechselrad ein, das seinerseits das Exzenter-Antriebszahnrad antreibt und auf einfache Weise zur Erzielung der jeweils gewünschten Übersetzung ausgewechselt werden kann.

Bei einer derartigen erfindungsgemäßen Ausgestaltung wird es erstmals möglich, Bandmaterialien, die mit den bisher bekannten Verfahren nicht auf Rohre aufgewickelt werden konnten, wirtschaftlich zu verarbeiten. So hat sich bei einem Dauerversuch herausgestellt, daß auch Aluminiumband mit einer Bandhöhe von 10 mm und Bandstärke von 0,3 mm doppelgängig auf Ovalrohr mit den Abmessungen 30 x 14 und 36 x 14 mm mit 2,1 mm Teilung mit einer Wickelgeschwindigkeit von 600 bis 700 Umdrehungen problemlos aufgewickelt werden kann. Hierdurch lassen sich 1200 bis 1400 Rippen pro Minute auf extremen Ovalrohren erzeugen, wobei die Leistung unabhängig davon war, ob es sich um einen I- oder L-förmigen Bandquerschnitt handelte.

Auf der Zeichnung ist ein Ausführungsbeispiel der erfindungsgemäßen Vorrichtung schematisch dargestellt, anhand der das erfindungsgemäße Verfahren erläutert werden soll. Es zeigen:
- Fig. 1: eine Frontansicht der Wickelvorrichtung mit zwei Wickelarmen,
- Fig. 2: eine vergrößerte, teilweise im Schnitt gezeichnete Darstellung der beiden Wickelköpfe,
- Fig. 3: einen Längsschnitt durch den oberen Wickelkopf gemäß der Schnittlinie III-III in Fig. 2,
- Fig. 4: einen Schnitt durch eine Druckrolle und einen Teil eines zu bewickelnden Rohres,
- Fig. 5: eine teilweise geschnittene Seitenansicht der mit zwei Drehantrieben für das Rohr versehenen Vorrichtung,
- Fig. 6: eine schematische Ansicht des Drehantriebes auf der Einlaufseite des Rohres gemäß dem Pfeil VI In Fig.5,
- Fig. 7: eine entsprechende schematische Ansicht des Drehantriebes an der Auslaufseite des Rohres gemäß dem Pfeil VII in Fig.5,
- Fig. 8: einen Längsschnitt durch einen Exzenter zur Lagerung jeweils eines Wickelarmes und
- Fig. 9: einen Schnitt gemäß der Schnittlinie IX - IX in Fig.8.

Die Fig. 1 zeigt eine auf einer Grundplatte 1 befestigte Tragplatte 2, in der ein Drehantrieb 3 für ein zu bewickelndes Rohr R angeordnet ist. Bei diesem Rohr R handelt es sich beim Ausführungsbeispiel um ein Ovalrohr aus Stahl.

Dieses Rohr R wird beim Ausführungsbeispiel doppelgängig mit Band B bewickelt, wie insbesondere aus Fig. 2 hervorgeht. Beim Ausführungsbeispiel hat dieses Band B einen flachen Rechteckquerschnitt, der auch als I-Profil bezeichnet wird. Das Band B besteht beispielsweise aus Aluminium.

Zum wendelförmigen Aufwickeln dieses Bandes B auf das Rohr R sind gemäß Fig. 1 zwei Wickelarme 4 an der Tragplatte 2 angeordnet. Jeder Wickelarm 4 ist als zweiarmiger Hebel ausgebildet, der an seinem hinteren Ende mit einem Druckmittelzylinder 5 verbunden ist. Mit Hilfe dieses Druckmittelzylinders 5 wird ein am vorderen Ende des Wickelarmes 4 angeordneter Wickelkopf 6 mit einer vorgegebenen Andrückkraft gegen die Oberfläche des sich drehenden Rohres R gedrückt, wobei die Wickelarme 4 entsprechend den unterschiedlichen Radien des mit seinem Querschnitt von einer Kreisform abweichenden Rohres R eine ständige Schwenkbewegung ausführen. Der Aufbau und die Funktion der Wickelköpfe 6 wird unter Bezugnahme auf die Fig. 2 und 3 erläutert, die auch das Band B zeigen, das der besseren Übersichtlichkeit wegen in Fig. 1 weggelassen worden ist.

Dieses Band B wird gegenläufig und an gegenüberliegenden Stellen dem Rohr R zugeführt, das durch den Drehantrieb 3 in der Tragplatte 2 kontinuierlich gedreht wird. Um das zulaufende Band B zu führen, sind an der Einlaufseite jedes Wickelkopfes 6 zwei Führungsrollen 7 und eine Stützrolle 8 angeordnet. Während die Stützrolle 8 die Einlaufhöhe des Bandes B bestimmt, dienen die Führungsrollen 7, deren Drehachse zwecks Schaffung einer Art Vorspur geneigt ist, der seitlichen Führung des zulaufenden Bandes B.

Von diesen Rollen 7 und 8 gelangt das Band B in einen Spalt, der zwischen einem auswechselbaren Einsatz 9a einer Anlagekufe 9 des Wickelkopfes 6 und einem sogenannten Bandeinlaufmesser 10 gebildet wird, das einstellbar am Wickelkopf 6 angeordnet ist. Hinter dem Bandeinlaufmesser 10 befinden sich beim Ausführungsbeispiel zwei Mittelmesser 11 und ein Kippmesser 12, zwischen denen die bereits auf das Rohr R aufgewickelten Bänder B geführt werden, wie dies die Fig. 3 deutlich zeigt. Diese Darstellung verdeutlicht auch, daß zwischen Kippmesser 12 und Wickelarm 4 ein Steigungskeil 13 angeordnet ist, der entsprechend der Rippensteigung und Teilung ausgeführt und ausgewechselt wird. Zwischen diesen Teilen befinden sich im einzelnen nicht bezeichnete Distanzplättchen, die entsprechend der Dicke des Bandes B ausgeführt sind und dafür sorgen, daß die auf das Rohr R aufgewickelten Bandrippen frei laufen können und nicht klemmen.

Wie die Fig. 2 und 3 zeigen, ist im Wickelkopf 6 ein Schieber 14 angeordnet, der in Richtung auf die Drehachse A des Rohres R verschiebbar in der Anlagekufe 9 geführt ist. An dieser Anlagekufe 9 sind das Bandeinlaufmesser 10, die Mittelmesser 11, das Kippmesser 12 und der Steigungskeil 13 mittels zweier Spannbolzen 15 einstellbar befestigt, die beim Ausführungsbeispiel jeweils mit einer Ringmutter 15a versehen sind. Diese Teile des Wickelkopfes 6 müssen exakt auf die jeweiligen Abmessungen des aufzuwickelnden Bandes B eingestellt werden.

Insbesondere aus Fig. 3 geht hervor, daß am Schieber 14 eine genutete Druckrolle 16 frei drehbar auf einem Lagerbolzen 17 gelagert ist, so daß sich die Druckrolle 16 um eine Achse C dreht, die parallel zur Drehachse A des Rohres R verläuft. Die Druckrolle 16 liegt mit ihrer Nut auf der Kopfkante K des Bandes B auf, dessen Fußkante F gemäß Fig. 4 nach dem Aufwickeln des Bandes B auf das Rohr R an der Rohroberfläche spaltfrei anliegt.

Um über die Druckrolle 16 eine zentripetale Druckkraft auf den Kopfbereich des auf das Rohr R auflaufenden Bandes B aufzubringen, wird der Schieber 14 durch einen Kolben 18 eines Druckmittelzylinders 19 belastet, der im Schnitt sowohl in Fig. 2 als auch in Fig. 3 dargestellt ist. Bei diesem Druckmittelzylinder 19 handelt es sich vorzugsweise um einen mit Druckluft beaufschlagten Kurzhubzylinder, dessen Druckluftanschluß in Fig. 3 zu erkennen ist.

Die Wirkung der mittels der Druckrolle 16 auf die Kopfkante K des auf das Rohr R auflaufenden Bandes B ausgeübten zentripetalen Druckkraft ist am besten in Fig. 4 zu erkennen. Diese Darstellung zeigt, daß durch die Druckrolle 16 der Außendurchmesser des Bandes B unmittelbar beim Auflaufen auf das Rohr R reduziert wird. Das hierbei nach innen auf die Fußkante F verdrängte Bandmaterial steht einerseits als zusätzliches Material für die Dehnung des Bandes B im Kopfbereich zur Verfügung, so daß einem Überschreiten der Streckgrenze beim Aufwickeln des Bandes B auf das Rohr R entgegengewirkt wird. Gleichzeitig wird durch die Reduzierung des Außendurchmessers des Bandes B das Widerstandsmoment des Bandes B und damit die Rissgefahr herabgesetzt. Schließlich bewirken die in zentripetaler Richtung ausgeübten Druckkräfte eine Materialverdichtung im Kopfbereich des Bandes B, die zu einer Verdickung der äußeren Randzone und damit zu einer Erhöhung der Stabilität führt. Das Maß und die Form der Verdickung an der Kopfkante K des aufgewickelten Bandes B hängt hierbei unter anderem von der Form der in der Druckrolle 16 ausgebildeten Nut ab. Die Druckrolle 16 bewirkt somit eine kombinierte Walz-, Druck- und Streckbeaufschlagung des auf das Rohr R auflaufenden Bandes B, wie insbesondere bei Betrachtung der Fig. 4 erkennbar ist.

Die Darstellung in Fig. 4 zeigt weiterhin, daß der senkrecht unterhalb der Achse C der Druckrolle 16 liegende Druckpunkt D an der Kopfkante K des Bandes B gegenüber der Auflaufstelle E der Fußkante F des Bandes B auf das Rohr R um einen Winkel 20 voreilt, der in der Größenordnung zwischen 3 und 10° liegt. Hierdurch wird ein zusätzlicher Staucheffekt mit der Druckrolle 16 erzeugt, der die voranstehend geschilderte Wirkung unterstützt und insbesondere dafür sorgt, daß die Fußkante F des aufgewickelten Bandes B spaltfrei an der Oberfläche des Rohres R anliegt.

Bei einem von der Kreisform abweichenden Querschnitt des Rohres R kann der Druckpunkt D der zentripetalen, über die Druckrolle 16 ausgeübten Druckkraft eine oszillierende, auf die Querschnittsform des Rohres R abgestimmte Vorlaufbewegung ausführen, indem der Druckpunkt D mit abnehmendem Krümmungsradius der Rohroberfläche von einer ersten Endstellung ausgehend entgegen der Auflaufrichtung des Bandes B bis zu einer zweiten Endstellung verlagert und anschließend mit zunehmendem Krümmungsradius in die erste Endstellung zurückbewegt wird. Hierdurch steht die auf den Kopfbereich des Bandes B ausgeübte zentripetale Druckkraft nicht nur länger an, sondern es wird außerdem erreicht, daß einerseits ein zusätzlicher Staucheffekt auf das Band und andererseits eine zusätzliche Straffung des Bandes B erzielt werden, wenn dieses auf den Bereich mit dem größeren Krümmungsradius des Rohres R aufgezogen wird.

Um diese oszillierende Vorlaufbewegung der Druckrolle 16 zu erzeugen, ist jeder Wickelarm 4 auf einem Exzenter 21 (siehe Fig. 1) gelagert. Die Exzentrizität dieses Exzenters 21 wird entsprechend dem Unterschied zwischen dem kleinsten und größten Radius des Rohrquerschnittes eingestellt. Außerdem wird der Exzenter 21 synchron mit dem Drehantrieb 3 des Rohres R angetrieben, und zwar mit einer Drehzahl, die der Drehzahl des Rohres R multipliziert wird der Zahl der Exzentrizitäten des Rohrquerschnittes entspricht. Beim Ausführungsbeispiel werden die Exzenter 21 demgemäß aufgrund des ovalen Querschnittes des Rohres R mit der doppelten Drehzahl des Rohres R und in demselben Drehsinn angetrieben. Der Antrieb der Exzenter 21 wird hierbei in geeigneter Weise vom Drehantrieb 3 des Rohres R abgeleitet.

Die Fig.5 zeigt, daß die voranstehend beschriebene Vorrichtung mit zwei Drehantrieben für das Rohr R ausgestattet ist. Zu diesem Zweck sind auf der Grundplatte 1 zwei Tragplatten 2 im Abstand und parallel zueinander angeordnet. In der auf der Einlaufseite des Rohres R liegenden Tragplatte 2, deren Ansicht in Fig.6 dargestellt ist, ist eine Antriebsscheibe 22 drehbar gelagert, die mit einer Aussparung 22a versehen ist, die den Außenabmessungen des unbewickelten Rohres R entspricht. Durch einen Antrieb dieser Antriebsscheibe 22 wird somit auch das Rohr R mitgenommen. Der Antrieb erfolgt über ein in die Verzahnung der Antriebsscheibe 22 eingreifendes Zwischenrad 23 sowie ein weiteres Zwischentriebrad 24 von einem Antriebszahnrad 25, das unter Zwischenschaltung einer in Fig.5 erkennbaren Kupplung 26 von einem nicht dargestellten Antriebsmotor angetrieben wird.

Über eine Zwischenwelle 27, die gemäß Fig.5 zwischen den beiden Tragplatten 2 verläuft, wird auch der an der Auslaufseite des Rohres R angeordnete, in einer Ansicht in Fig.7 dargestellte zweite Drehantrieb für das Rohr R angetrieben. Die Fig.7 zeigt wiederum ein auf der Zwischenwelle 27 angeordnetes Zwischentriebrad 28, das über ein Zwischenrad 29 eine weitere Antriebsscheibe 30 antreibt. Diese Antriebsscheibe 30 besitzt gemäß Fig.7 eine Aussparung 30a, die den Abmessungen des mit Band B bewickelten Rohres R entspricht. Der zweite Antrieb wirkt somit über das aufgewickelte Band B auf das Rohr R. Durch diese beiden parallel zueinander wirkenden Drehantriebe werden Torsionen des Rohres R infolge des wendelförmigen Aufwickelns von Band B vermieden.

Die Fig.7 zeigt weiterhin, daß vom zweiten Drehantrieb für das Rohr R auch der Antrieb der Exzenter 21 abgeleitet wird, auf denen jeweils ein Wickelarm 4 angeordnet ist. Die Ausbildung dieser Exzenter 21 ist anhand eines Ausführungsbeispiels in den Figuren 8 und 9 dargestellt.

Wie diese beiden Darstellung zeigen, umfaßt der Exzenter 21 einen Exzenterbolzen 31, auf dem beim dargestellten Ausführungsbeispiel der Wickelarm 4 mittels zweier Kugellager drehbar gelagert ist. Dieser Exzenterbolzen 31 ist an einem Exzenterschlitten 32 angeordnet, der in einer Führungsnut 33a einer Exzenterscheibe 33 mittels einer Stellspindel 34 verstellbar geführt ist. Nach Lösen einer auf den Exzenterbolzen 31 aufgeschraubten Spannmutter 35 kann der Exzenterschlitten 32 mittels der Stellspindel 34 relativ zur mittigen Drehachse der Exzenterscheibe 33 verstellt werden, um die für die jeweilige oszillierende Bewegung gewünschte Exzentrizität einzustellen. Die jeweils eingestellte Lage wird durch Festziehen der Spannmutter 35 gesichert.

Die Exzenterscheibe 33 ist ihrerseits mit einem Spannbolzen 33b versehen, der in einer zentrischen Bohrung eines Exzenter-Antriebszahnrades 36 gelagert ist. Dieses Exzenter-Antriebszahnrad 36 ist wiederum mittels zweier Kugellager drehbar in einem Lagerflansch 37 gelagert, der an der Tragplatte 3 befestigt ist.

Um durch Verdrehen der Exzenterscheibe 33 relativ zum Exzenter-Antriebszahnrad 36 den Winkel 20 einstellen zu können, der den Vorlauf des Druckpunktes D gegenüber der Auflaufstelle E (siehe Fig.4) bestimmt, wird eine Kegelspannbüchse 38 verwendet, die auf dem Spannbolzen 33b der Exzenterscheibe 33 angeordnet ist und in eine entsprechende kegelförmige Ausnehmung des Exzenter-Antriebszahnrades 36 eingreift. Nach Lösen der zugehörigen Spannmutter 39 kann die Exzenterscheibe 33 relativ zum Exzenter-Antriebszahnrad 36 verdreht werden. Sobald die richtige Lage erreicht ist, wird die Spannmutter 399 festgezogen, so daß die Exzenterscheibe 33 durch das Exzenter-Antriebszahnrad 36 mit dem gewünschten Vorlaufwinkel 20 zur Erzielung der oszillierenden Vorlaufbewegung angetrieben wird. Die Fig.7 zeigt, daß dieser Antrieb von der Antriebsscheibe 30 über ein Wechselrad 40 erfolgt.

### Bezugszeichenliste:

- A: Drehachse
- B: Band
- C: Achse
- D: Druckpunkt
- E: Auflaufstelle
- F: Fußkante
- K: Kopfkante
- R: Rohr
- 1: Grundplatte
- 2: Tragplatte
- 3: Drehantrieb
- 4: Wickelarm
- 5: Druckmittelzylinder
- 6: Wickelkopf
- 7: Führungsrolle
- 8: Stützrolle
- 9: Anlagekufe
- 9a: Einsatz
- 10: Bandeinlaufmesser
- 11: Mittelmesser
- 12: Kippmesser
- 13: Steigungskeil
- 14: Schieber
- 15: Gewindebolzen
- 15a: Ringmutter
- 16: Druckrolle
- 17: Lagerbolzen
- 18: Kolben
- 19: Druckmittelzylinder
- 20: Winkel
- 21: Exzenter
- 22: Antriebsscheibe
- 22a: Aussparung
- 23: Zwischenrad
- 24: Zwischentriebrad
- 25: Antriebszahnrad
- 26: Kupplung
- 27: Zwischenwelle
- 28: Zwischentriebrad
- 29: Zwischenrad
- 30: Antriebsscheibe
- 30a: Aussparung
- 31: Exzenterbolzen
- 32: Exzenterschlitten
- 33: Exzenterscheibe
- 33a: Führungsnut
- 33b: Spannbolzen
- 34: Stellspindel
- 35: Spannmutter
- 36: Exzenter-Antriebszahnrad
- 37: Lagerflansch
- 38: Kegelspannbüchse
- 39: Spannmutter
- 40: Wechselrad

## Patentansprüche

1. Verfahren zum wendelförmigen Aufwickeln von Metallband, vorzugsweise aus Aluminium oder dgl., auf Rohre, vorzugsweise mit einem von der Kreisform abweichenden Rohrquerschnitt, insbesondere Ovalrohre aus Stahl, wobei das Rohr (R) gedreht und das Band (B) unter Kaltverformung an die jeweilige Rohrkrümmung angepaßt wird, indem das hochkantstehende Band unter Zugspannung mit von der Fuß- zur Kopfkante (FK) zunehmender Verformung auf das Rohr (R) aufgezogen und unmittelbar vor dem Aufbringen auf das Rohr (R) einem die Anpassung des geradlinig zulaufenden Bandes (B) an die jeweilige Rohrkrümmung unterstützenden Walzvorgang unterworfen wird,
**dadurch gekennzeichnet,**
daß auf den Kopfbereich des auf das Rohr auflaufenden Bandes (B) eine zentripetale Druckkraft von einer Größe aufgebracht wird, bei der Material des Bandes (B) in Richtung auf die Fußkante (F) verdrängt wird und für die Dehnung des Bandes (B) im Kopfbereich zusätzlich zur Verfügung steht.

2. Verfahren nach Anspruch 1, dadurch gekennzeichnet, daß der Druckpunkt (D) der auf die Kopfkante (K) des Bandes (B) einwirkenden zentripetalen Druckkkraft der Auflaufstelle (E) der Fußkante (F) des Bandes (B) auf die Rohroberfläche um einen vorgegebenen Winkel (20) voreilt.

3. Verfahren nach Anspruch 1 und 2, dadurch gekennzeichnet, daß bei einem von der Kreisform abweichenden Rohrquerschnitt der Druckpunkt (D) der zentripetalen Druckkraft eine oszillierende, auf die Querschnittsform abgestimmte Vorlaufbewegung ausführt, indem der Druckpunkt (D) mit abnehmendem Krümmungsradius der Rohroberfläche von einer ersten Endstellung ausgehend entgegen der Auflaufrichtung das Bandes (B) bis zu einer zweiten Endstellung verlagert und anschließend mit zunehmendem Krümmungsradius in die erste Endstellung zurückbewegt wird.

4. Vorrichtung zur Durchführung des Verfahrens nach Anspruch 1 mit mindestens einem relativ zur Drehachse (A) des Rohres (R) entsprechend dem jeweiligen Rohrradius beweglichen Wickelarm (4), dessen Wickelkopf (6) außer Führungselementen für das hochkantstehend zugeführte Band (B) eine Walzrolle aufweist und Ständig an die Oberfläche des sich drehenden Rohres (R) angedrückt ist,
**dadurch gekennzeichnet,**
daß die durch eine in Richtung auf die Rohroberfläche wirkende Druckkraft belastete Walzrolle als Druckrolle (16) ausgeführt ist, die mit einer den Kopfbereich des Bandes (B) erfassenden und Material des Bandes (B) in Richtung auf die Fußkante (F) verdrängenden Nut versehen ist und um eine parallel zur Drehachse (A) des Rohres (R) verlaufende Achse (C) frei drehbar im Wickelkopf (6) gelagert ist.

5. Vorrichtung nach Anspruch 4, dadurch gekennzeichnet, daß die Druckrolle (16) in einem Schieber (14) gelagert ist, der senkrecht zur Rohroberfläche verschiebbar im Wickelkopf (6) geführt und durch die in Richtung auf die Rohroberfläche wirkende Druckkraft belastet ist.

6. Vorrichtung nach Anspruch 5, dadurch gekennzeichnet, daß der Schieber (14) durch den Kolben (18) eines Druckmittelzylinders (19) belastet ist.

7. Vorrichtung nach mindestens einem der Ansprüche 4 bis 6, dadurch gekennzeichnet, daß der Wickelarm (4) als zweiarmiger Hebel ausgebildet und am hinteren Ende mit einem die Andrückkraft des am anderen Ende aneordneten Wickelkopfes (6) an die Rohroberfläche erzeugenden Druckmittelzylinder (5) verbunden ist und daß der Wickelarm (4) auf einem Exzenter (21) gelagert ist, dessen Exzentrizität entsprechend dem Unterschied zwischen dem kleinsten und größten Radius des Rohrquerschnittes einstellbar ist und der synchron mit dem Drehantrieb (3) des Rohres (R) mit einer Drehzahl angetrieben ist, die der Drehzahl des Rohres (R) multipliziert mit der Zahl der Exzentrizitäten des Rohrquerschnittes entspricht.

8. Vorrichtung nach Anspruch 7, dadurch gekennzeichnet, daß der Exzenter (21) durch einen den Wickelarm (4) lagernden Exzenterbolzen (31) gebildet ist, der an einem Exzenterschlitten (32) angeordnet ist, welcher in einer Führungsnut (33a) einer drehend angetriebenen Exzenterscheibe (33) mittels einer Stellspindel (34) relativ zur Drehachse der Exzenterscheibe (33) verstellbar geführt ist.

9. Vorrichtung nach Anspruch 7 und 8, dadurch gekennzeichnet, daß der Wickelarm (4) durch den Exzenterbolzen (31) so gesteuert wird, daß die sonst anstehende Stoßkraft, welche durch die außerhalb des Innenkreises hervorstehenden kleinen Radien des Rohres (R) verursacht wird, durch die oszillierende Vorlaufbewegung des Wickelarmes (4) weitgehend aufgehoben wird.

10. Vorrichtung nach Anspruch 7 und 8, dadurch gekennzeichnet, daß die Exzenterscheibe (33) mit einem Spannbolzen (33b) versehen ist, der über eine Kegelspannbüchse (38) mittels einer auf den Spannbolzen (33b) aufgeschraubten Spannmutter (39) in einem Exzenter-Antriebszahnrad (36) festklemmbar ist.

11. Vorrichtung nach mindestens einem der Ansprüche 4 bis 10, dadurch gekennzeichnet, daß zwei Drehantriebe für das zu bewickelnde Rohr (R) vorgesehen sind, zwischen denen der bzw. die Wickelarme (4) angeordnet sind, wobei ein Drehantrieb unmittelbar am zu bewickelnden Rohr (R) und der andere Drehantrieb am mit Band (B) bewickelten Rohr (R) angreift.

12. Vorrichtung nach Anspruch 11, dadurch gekennzeichnet, daß jeder Drehantrieb aus einer mit einer Verzahnung versehenen und an einer Tragplatte (2) drehbar gelagerten Antriebsscheibe (22,30) besteht, die mit einer den Außenabmessungen des unbewickelten Rohres (R) bzw. des mit Band (B) bewickelten Rohres (R) entsprechenden Aussparung (22a,30a) versehen und über ein Zwischenrad (23,29) von einer Antriebs-bzw. Zwischenwelle (27) angetrieben ist.

13. Vorrichtung nach Anspruch 11 und 12, dadurch gekennzeichnet, daß in die Verzahnung der Antriebsscheibe (30) zusätzlich ein jeweils einem Wickelarm (4) zugeordnetes Wechselrad (40) eingreift, das seinerseits das Exzenter-Antriebszahnrad (36) antreibt.

## Claims

1. A method of winding metal strip, preferably of aluminium or the like, helically on to tubes, the tube cross-section preferably differing from the circular shape, more particularly oval tubes made of steel, the tube (R) being rotated and the strip (B) being adapted, by cold forming, to the associated tube curvature, the strip on edge being drawn on to the tube under tension, its deformation increasing from the bottom edge to the top edge (FK) and being subjected, immediately before being applied to the tube (R), to a rolling operation which assists the adaptation of the rectilinearly incoming strip (B) to the associated tube curvature, characterised in that a centripetal pressure force is applied to the top zone of the strip (B) arriving on the tube, the magnitude of said force being such that material of the strip (B) is displaced in the direction of the bottom edge (F) and is additionally available for the extension of the strip (B) in the top zone.

2. A method according to claim 1, characterised in that the pressure point (D) of the centripetal pressure force acting on the top edge (K) of the strip (B) is in advance - by a predetermined angle (20) - of the point (E) where the bottom edge (F) of the strip (B) runs on to the tube surface.

3. A method according to claims 1 and 2, characterised in that in the case of a tube cross-section differing from the circular shape the pressure point (D) of the centripetal pressure force performs an oscillating leading movement adapted to the cross-sectional shape, the pressure point (D) being shifted, with decreasing radius of curvature of the tube surface, from a first end position in a direction opposed to the direction of arrival of the strip (B), into a second end position, and is then moved back into the first end position with increasing radius of curvature.

4. Apparatus for performing the method according to claim 1, comprising at least one winding arm (4) which is movable relatively to the axis of rotation (A) of the tube (R) in accordance with the associated tube radius, the winding head (6) of said winding arm comprising, in addition to guide elements for the strip (B) supplied on edge, a roller for rolling said strip, the said winding head being permanently pressed against the surface of the rotating tube (R), characterised in that the roller loaded by a pressure force acting in the direction of the tube surface is constructed as a pressure roller (16) having a groove which engages the top zone of the strip (B) and displaces material of the strip (B) in the direction of the bottom edge (F), said pressure roller (16) being mounted in the winding head (6) so as to be freely rotatable about an axis (C) extending parallel to the axis of rotation (A) of the tube (R).

5. Apparatus according to claim 4, characterised in that the pressure roller (16) is mounted in a slide (14), which is guided in the winding head (6) for displacement at right angles to the tube surface and which is loaded by the pressure force acting in the direction of the tube surface.

6. Apparatus according to claim 5, characterised in that the slide (14) is loaded by the piston (18) of a pressure medium cylinder (19).

7. Apparatus according to at least one of claims 4 to 6, characterised in that the winding arm (4) is constructed as a two-armed lever and at the rear end is connected to a pressure medium cylinder (5) generating the force pressing the winding head (6) disposed at the other end against the tube surface, and in that the winding arm (4) is mounted on an eccentric (21), the eccentricity of which is adjustable according to the difference between the minimum and maximum radii of the tube cross-section and which is driven in synchronism with the rotary drive (3) of the tube (R) at a speed which is equivalent to the speed of the tube (R) multiplied by the number of eccentricities of the tube cross-section.

8. Apparatus according to claim 7, characterised in that the eccentric (21) is formed by an eccentric bolt (31) on which the winding arm (4) is mounted and which is disposed on an eccentric cradle (32) which is guided in a guide groove (33a) of a rotatingly driven eccentric disc (33) for displacement relatively to the axis of rotation of the eccentric disc (33) by means of an adjusting spindle (34).

9. Apparatus according to claims 7 and 8, characterised in that the winding arm (4) is so controlled by the eccentric bolt (31) that the percussive force otherwise occurring and caused by the small radii of the tube (R) projecting outside the inner circle, is largely cancelled out by the oscillating leading movement of the winding arm (4).

10. Apparatus according to claim 7 and 8, characterised in that the eccentric disc (33) is provided with a clamping bolt (33b) which can be locked in an eccentric drive gearwheel (36) by way of a taper spring collet (38) by means of a clamping nut (39) screwed on the clamping bolt (33b).

11. Apparatus according to at least one of claims 4 to 10, characterised in that two rotary drives are provided for the tube (R) on which the strip is to be wound, the winding arm or arms (4) being disposed between said drives, one drive acting directly on the tube (R) on which the strip is to be wound and the other drive acting on the tube (R) on which strip (B) has already been wound.

12. Apparatus according to claim 11, characterised in that each rotary drive consists of a toothed drive disc (22, 30) mounted rotatably on a support plate (2) and having a recess (22a, 30a) corresponding to the outside dimensions of the unwound tube (R) and of the tube (R) on which the strip (B) has been wound, and is driven by a drive and intermediate shaft (27) by way of an intermediate gearwheel (23, 29).

13. Apparatus according to claims 11 and 12, characterised in that a change gear (40) associated with each winding arm (4) additionally engages in the teeth of the drive disc (30) and in turn drives the eccentric drive gearwheel (36).

## Revendications

1. Procédé pour l'enroulement en hélice d'une bande métallique, de préférence en aluminium ou analogue, sur des tubes présentant de préférence une section droite de tube qui diffère de la forme circulaire, notamment des tubes de section droite ovale en acier, le tube (R) subissant une rotation et la bande (B) étant adaptée par déformation à froid, à chaque courbure de tube considérée, grâce au fait que la bande est amenée sur chant et sous tension sur le tube (R) avec une déformation croissante du bord de base (F) en direction du bord de tête (K), et est soumise juste avant son application sur le tube (R), à une opération de laminage facilitant l'adaptation de la bande (B) arrivant de manière rectiligne, à la courbure de tube considérée,
caractérisé en ce que
l'on applique sur la zone de tête de la bande (B) qui arrive sur le tube, une force de compression centripète d'une grandeur telle que de la matière de la bande (B) soit refoulée en direction du bord de base (F) et soit disponible en plus dans la zone de tête pour l'allongement de la bande (B).

2. Procédé selon la revendication 1, caractérisé en ce que le point d'application de pression (D) de la force de compression centripète agissant sur le bord de tête (K) de la bande (B), soit en avance d'un angle prédéfini (20) sur le point d'entrée en contact (E) du bord de base (K) de la bande (B) avec la surface extérieure du tube.

3. Procédé selon les revendications 1 et 2, caractérisé en ce que dans le cas de tubes à section droite qui diffère de la forme circulaire, le point d'application de pression (D) de la force de compression centripète effectue un mouvement d'avance oscillant adapté à la forme de la section droite, grâce au fait que le point d'application de pression (D) est déplacé, lorsque le rayon de courbure de la surface extérieure du tube diminue, à partir d'une première position extrême, à l'encontre de la direction d'arrivée de la bande (B), jusqu'à une deuxième position extrême, et est ensuite à nouveau ramené à la première position extrême lorsque le rayon de courbure augmente.

4. Dispositif pour la mise en oeuvre du procédé selon la revendication 1, comportant au moins un bras d'enroulement (4) pouvant se déplacer par rapport à l'axe de rotation (A) du tube (R) conformément à chaque rayon du tube, et dont la tête d'enroulement (6) comporte, mis à part des éléments de guidage pour la bande (B) amenée sur chant, un galet de laminage, et est constamment appliquée sous pression contre la surface extérieure du tube (R) qui tourne,
caractérisé en ce que
le galet de laminage sollicité par une force de compression agissant en direction de la surface extérieure du tube, est réalisé sous la forme d'un galet de compression (16) qui est pourvu d'une rainure interceptant la zone de tête de la bande (B) et refoulant de la matière de la bande (B) en direction du bord de base (F), et qui est monté librement tournant dans la tête d'enroulement (6), autour d'un axe (C) s'étendant parallèlement à l'axe de rotation (A) du tube (R).

5. Dispositif selon la revendication 4, caractérisé en ce que le galet de compression (16) est monté dans un coulisseau (14) qui est guidé en coulissement dans la tête d'enroulement (6), perpendiculairement à la surface extérieure du tube et qui est chargé par la force de compression agissant en direction de la surface extérieure du tube.

6. Dispositif selon la revendication 5, caractérisé en ce que le coulisseau (14) est sollicité par le piston (18) d'un vérin à fluide sous pression (19).

7. Dispositif selon au moins l'une des revendications 4 à 6, caractérisé en ce que le bras d'enroulement (4) se présente sous la forme d'un levier à deux bras et est relié, à l'extrémité arrière, à un vérin à fluide sous pression (5) qui engendre la force d'application sur la surface extérieure du tube, de la tête d'enroulement (6) disposée à l'autre extrémité, et en ce que le bras d'enroulement (4) est monté sur un excentrique (21) dont l'excentricité peut être réglée en fonction de la différence entre le rayon le plus petit et le rayon le plus grand de la section droite du tube, et qui est entraîné de manière synchronisée avec l'entraînement en rotation du tube (R), avec une vitesse de rotation qui correspond à la vitesse de rotation du tube (R) multipliée par le nombre des excentricités de la section droite du tube.

8. Dispositif selon la revendication 7, caractérisé en ce que l'excentrique (21) est constitué par un axe d'excentrique (31) servant de palier au bras d'enroulement (4) et qui est disposé sur un coulisseau d'excentrique (32) qui est guidé dans une rainure de guidage (33a) d'un disque d'excentrique (33) entraîné en rotation en étant réglable par rapport à l'axe de rotation du disque d'excentrique (33) au moyen d'une broche de réglage (34).

9. Dispositif selon les revendications 7 et 8, caractérisé en ce que le bras d'enroulement (4) est piloté par l'axe d'excentrique (31) de telle sorte que la force impulsive existant sinon en raison des petits rayons du tube (R) en saillie par rapport au cercle inscrit, est dans une large mesure neutralisée par le mouvement d'avance oscillant du bras d'enroulement (4).

10. Dispositif selon les revendications 7 et 8, caractérisé en ce que le disque d'excentrique (33) est pourvu d'une broche de serrage (33b) qui peut être serrée dans une roue d'entraînement d'excentrique (36), par l'intermédiaire d'une douille de serrage conique (38), au moyen d'un écrou de serrage (39) vissé sur la broche de serrage (33b).

11. Dispositif selon au moins l'une des revendications 4 à 10, caractérisé en ce que sont prévus deux dispositifs d'entraînement en rotation pour le tube (R) devant être pourvu de l'enroulement, entre lesquels sont disposés le ou les bras d'enroulement (4), un dispositif d'entraînement en rotation attaquant directement le tube (R) devant être pourvu de l'enroulement, tandis que l'autre attaque le tube (R) déjà pourvu de la bande (B) enroulée.

12. Dispositif selon la revendication 11, caractérisé en ce que chacun des dispositifs d'entraînement en rotation est constitué par un disque d'entraînement (22, 30) pourvu d'une denture, monté tournant sur une plaque-support (2), pourvu d'un évidement correspondant aux dimensions extérieures respectives du tube (R) n'ayant pas son enroulement et du tube (R) pourvu de son enroulement de bande (B), et entraîné par une roue intermédiaire (23, 29), au moyen d'un arbre d'entraînement ou un arbre intermédiaire (27).

13. Dispositif selon les revendications 11 et 12, caractérisé en ce qu'une roue interchangeable (40) associée respectivement à un bras d'enroulement (4), engrene de plus avec la denture du disque d'entraînement (30) et entraîne pour sa part la roue dentée d'entraînement d'excentrique (36).
